# FASCICULE DE BREVET EUROPEEN

(11) **EP 0 074 870 B1**
(45) Date de publication et mention de la délivrance du brevet: **03.04.1985**
(21) Numéro de dépôt: 82401562.2
(22) Date de dépôt: 20.08.1982
(51) Int. Cl.: H01R 17/12, H01B 11/18

(54) **Support de conducteur intérieur rigide longtitudinalement et transversalement pour lignes et connecteurs coaxiaux dans les domaines haute fréquence et micro-ondes**
In Längs- und Querrichtung starrer innerer Leiterträger für Koaxialkabel und Verbinder im Bereich der Hochfrequenz und der Mikrowellen
Longitudinally and transversally rigid interior conductor support for coax lines and connectors in the high frequency and microwave range

(30) Priorité: 20.08.1981 CH 5370/81
(43) Date de publication de la demande: 23.03.1983
(73) Titulaire: RADIALL INDUSTRIE, Société Anonyme dite:, 93116 Rosny-Sous-Bois (FR)
(72) Inventeur: Staeger, Hanspeter, CH-3098 Köniz (CH)
(74) Mandataire: Nony, Michel

## Description

La présente invention concerne un support coaxial de conducteur intérieur pour lignes et connecteurs coaxiaux haute fréquence et micro-ondes.

Les lignes coaxiales et les connecteurs coaxiaux servent à la transmission sous blindage d'ondes électromagnétiques. Dans les dispositifs coaxiaux, il est important, avant tout, que la ligne présente une construction homogène longitudinalement et ainsi une impédance caractéristique définie et que les conducteurs intérieurs disposés concentriquement soient fixés en sens longitudinal et en sens transversal par rapport aux conducteurs extérieurs sans que cette fixation ne soit influencée de façon dommageable par les ondes électromagnétiques en circulation. En ce qui concerne les connecteurs, de tels supports doivent aussi permettre d'absorber sans déformation mécanique les forces de connexion et de déconnexion s'exerçant en sens longitudinal.

Les supports sous forme de disques actuellement utilisés se composent le plus souvent d'un corps cylindrique en diélectrique plein ou cellulaire qui est mis en place entre des éléments de conducteur intérieur et de conducteur extérieur réalisés de façon spéciale. Cet agencement a pour inconvénient de réduire la fréquence maximale transmissible car, du fait du raccourcissement de la longueur d'onde dans le diélectrique, il se produit déjà avant l'obtention de la fréquence limite de la ligne coaxiale raccordée, c'est-à-dire déjà pour des fréquences plus faibles, des modes d'oscillation indésirables qui nuisent à la transmission.

La présente invention se propose de fournir une construction qui empêche cette limitation de fréquence et qui, grâce à sa conception nouvelle, améliore en outre la rigidité longitudinale et la rigidité transversale du support par rapport aux réalisations usuelles actuellement.

La présente invention a pour objet un support mécaniquement rigide de conducteur intérieur pour lignes et connecteurs coaxiaux haute fréquence et micro-ondes, caractérisé par le fait qu'il comprend un élément de conducteur extérieur à symétrie de révolution muni d'au moins quatre fentes et un conducteur intérieur de section réduite pour maintenir constante l'impédance caractéristique sur la longueur du support, le conducteur intérieur étant automatiquement centré et immobilisé longitudinalement par au moins quatre plaquettes diélectriques élastiques préformées de manière convexe par rapport à l'axe médian et introduites dans les fentes de l'élément de conducteur extérieur.

Dans un mode de réalisation particulier, l'élément de conducteur extérieur présente un diamètre intérieur réduit par rapport à la ligne coaxiale de raccordement, assurant une fréquence limite de transmission au moins aussi élevée que la ligne coaxiale de raccordement isolée à l'air.

Dans le but de mieux faire comprendre l'invention, on va maintenant décrire la structure et le fonctionnement d'un mode de réalisation en se référant au dessin annexé dans lequel :
la figure 1 illustre le support de conducteur intérieur selon l'invention,
la figure 2 est une coupe selon A-A de la figure 1,
la figure 2A est une vue partielle correspondant à la figure 2 d'une variante de réalisation,
la figure 3 est une vue éclatée illustrant le support selon l'invention et les éléments coaxiaux de raccordement du connecteur correspondant et de la ligne coaxiale raccordée.

En se référant au dessin, on voit que le support selon l'invention comprend un agencement segmentaire d'appuis diélectriques (d) en forme de feuilles ou plaquettes qui, sous la forme de quarts d'arc, centrent automatiquement le conducteur intérieur (i) par rapport au conducteur extérieur. Le conducteur intérieur de section réduite sur la longueur I₁ (ftg. 3) peut être de section circulaire de diamètre di (fig. 1) ou de section polygonale, en particulier carrée (fig. 2A), assurant une immobilisation en rotation par rapport au conducteur extérieur. Un manchon de verrouillage (m) enfoncé extérieurement renforce ce centrage et assure le blocage. Les appuis diélectriques (d) sont constitués en un matériau diélectrique à faibles pertes flexible élastiquement et sont introduits après préformation mécanique dans les fentes du corps de conducteur extérieur (n). Afin de compenser l'influence électrique du diélectrique sur l'impédance caractéristique, le rapport de diamètres du conducteur extérieur par rapport au conducteur intérieur doit être corrigé selon la formule d'impédance caractéristique Z = · log D₁/d₁.

Dans cette formule Z désigne l'impédance caractéristique en Ohm, e. la constante diélectrique relative résultant de l'introduction des plaquettes de diélectrique, D₁ le diamètre intérieur de l'élément fendu de conducteur extérieur n, d₁ le diamètre du conducteur intérieur. Le rétrécissement du conducteur intérieur i et la réduction du diamètre intérieur D₁ du conducteur extérieur sur la longueur partielle 1₁ du disque de support assure, outre la fixation mécanique en sens longitudinal, que la fréquence limite supérieure, réduite du fait de l'influence du diélectrique en feuilles, est à nouveau augmentée de manière à être à peu près supérieure ou égale à celle du système coaxial environnant à isolation à l'air. Le support de longueur importante par rapport au diamètre assure une grande résistance mécanique transversale de telle sorte que le support, dans sa totalité, est insensible vis-à-vis des forces de flexion du conducteur intérieur. Dans le conducteur extérieur, la fixation longitudinale des segments de feuilles diélectriques est assurée parle fait qu'un bord longitudinal s'applique en (0) à l'extrémité de la fente tandis que l'autre bord vient buter en (p) sur le conducteur extérieur de la ligne coaxiale adjacente à raccorder. On voit sur la vue éclatée de la figure 3, outre la construction du support en forme de disque, le connecteur correspondant b) et la ligne coaxiale raccordée c).

A titre d'exemple, on a réalisé un support pour un système coaxial avec une fréquence limite supérieure de 40 GHz et une impédance caractéristique de Z = 50 fi, les dimensions coaxiales étant D = 3,0 mm et d₂ = 1,30 mm. Le support est réalisé comme illustré au dessin.

Les dimensions peuvent être toutes rapportées aux dimensions respectives de conducteur extérieur et de conducteur intérieur du système coaxial : d₁ = 0,7 - d₂
Longueur L - 2 D
Diamètre D_{A} sur le manchon extérieur m - 1,7 - D Longueur d'appui 1₁ - 1,3 · D

Les gorges supplémentaires q visibles à la figure 1 dans le corps fendu de conducteur extérieur servent à la compensation électrique des distorsions de champ résultant du saut de diamètre D/d₂ à D₁/d₁ et sont dimensionnées de manière usuelle.

## Revendications

1. Support mécaniquement rigide de conducteur intérieur pour lignes et connecteurs coaxiaux haute fréquence et micro-ondes, caractérisé par le fait qu'il comprend un élément (n) de conducteur extérieur à symétrie de révolution muni d'au moins quatre fentes et un conducteur intérieur (i) de section réduite pour maintenir constante l'impédance caractéristique sur la longueur du support, le conducteur intérieur étant automatiquement centré et immobilisé longitudinalement par au moins quatre plaquettes diélectriques élastiques (d) préformées de manière convexe par rapport à l'axe médian et introduites dans les fentes de l'élément de conducteur extérieur (n).

2. Support selon la revendication 1, caractérisé par le fait que l'élément de conducteur extérieur (n) présente un diamètre intérieur (D₁) réduit par rapport à la ligne coaxiale de raccordement.

3. Support selon l'une quelconque des revendications 1 et 2, caractérisé par le fait que le conducteur intérieur (i) dans sa zone de section réduite présente une section circulaire.

4. Support selon l'une quelconque des revendications 1 et 2, caractérisé par le fait que le conducteur intérieur (i) dans sa zone de section réduite présente une section polygonale, notamment carrée.

## Claims

1. A mechanically rigid support for the inner conductor for high-frequency and microwave coaxial lines and connectors, characterized by the fact that it comprises an outer conductor element (n) having axial symmetry and equipped with at least four slits and an inner conductor (i) of a cross-section which is reduced in order to keep the characteristic impedance constant over the length of the support, the inner conductor being automatically centred and fixed longitudinally by at least four elastic dielectric platelets (d) which are preformed convexly with respect to the centreline and introduced into the slits in the outer conductor element (n).

2. A support as in Claim 1, characterized by the fact that the outer conductor element (n) exhibits an inner diameter (D₁) which is reduced with respect to the coaxial line connected.

3. A support as in either of the Claims 1 and 2, characterized by the fact that the inner conductor (i) in the zone of it of reduced cross-section exhibits a circular cross-section.

4. A support as in either of the Claims 1 and 2, characterized by the fact that the inner conductor (i) in the zone of it of reduced cross-section exhibits a polygonal cross-section, especially a square cross-section.

## Patentansprüche

1. Mechanisch starre Befestigung eines Innenleiters für Hochfrequenz- und Mikrowellen-Koaxialleitungen und Koaxialverbindungen, dadurch gekennzeichnet, daß sie ein Element (n) eines rotationssymmetrischen Außenleiters, das mit wenigstens vier Schlitzen versehen ist und einen Innenleiter (i) verminderten Querschnitts aufweist, um die charakteristische Impedanz längs der Befestigung aufrechtzuerhalten, und daß der Innenleiter in Längsrichtung selbsttätig zentriert und arretiert ist durch vier dielektrische elastische Scheiben (d), die in bezug auf die Mittelachse konvex gekrümmt in die Schlitze des Außenleiters (n) eingreifen.

2. Befestigung nach Anspruch 1, dadurch gekennzeichnet, daß das Außenleiterelement (n) einen Innendurchmesser (D₁) aufweist, der gegenüber der koaxialen Verbindungsleitung reduziert ist.

3. Befestigung nach einem der Ansprüche 1 und 2, dadurch gekennzeichnet, daß der Innenleiter (i) in der Zone reduzierten Querschnitts kreisförmig ausgebildet ist.

4. Befestigung nach einem der Ansprüche 1 und 2, dadurch gekennzeichnet, daß der Innenleiter (i) in der Zone reduzierten Querschnitts polygonal, insbesondere quadratisch ausgebildet ist.
